# EUROPÄISCHE PATENTSCHRIFT

(11) **EP 0 457 167 B1**
(45) Veröffentlichungstag und Bekanntmachung des Hinweises auf die Patenterteilung: **22.09.1993**
(21) Anmeldenummer: 91107439.1
(22) Anmeldetag: 07.05.1991
(51) Int. Cl.: E04G 13/00, E06B 5/10, E02D 27/02, E04G 9/06

(54) **Schalungsplatte**
Shuttering panel
Panneau de coffrage

(30) Priorität: 14.05.1990 DE 9005482 U
(43) Veröffentlichungstag der Anmeldung: 21.11.1991
(73) Patentinhaber: Fischer, Willibald, D-84130 Dingolfing (DE)
(72) Erfinder: Fischer, Willibald, D-84130 Dingolfing (DE)
(74) Vertreter: Grünecker, Kinkeldey, Stockmair & Schwanhäusser Anwaltssozietät

(56) Entgegenhaltungen:
- CH-A- 459 518
- DE-A- 3 601 882
- FR-A- 1 003 773

## Beschreibung

Die Erfindung bezieht sich auf ein Verfahren zum Herstellen eines Schalungsteils mit offenem Boden der im Oberbegriff von Anspruch 1 erläuterten Art.

Ein derartiges Verfahren ist aus der CH-A-459 518 bekannt. Beim bekannten Verfahren werden Streifen eines nicht handelsüblichen, gesondert hergestellten Blechmaterials verwendet, in das Sicken, Laschen und Öffnungen derart eingeformt werden, daß Befestigungsstäbe eingeschoben werden und die Streifen an vorbestimmten Stellen gebogen werden können. Der Zusammenbau zu einer Schalung mit offenem Boden erfolgt direkt auf der Baustelle, wobei zunächst U-förmig gebogene Querstäbe in vorbestimmten Abständen aufgestellt und in der aufgestellten Lage festgehalten werden müssen, bis die Streifen aus dem Blechmaterial aufgeschoben wurden. Das bekannte Verfahren ist durch die Notwendigkeit, ein gesondert herzustellendes Streifenmaterial verwenden zu müssen und durch die umständliche Handhabung auf der Baustelle kosten- und arbeitszeitintensiv. Darüber hinaus ist eine feste Verbindung zwischen den Streifen und den Stäben nicht vorgesehen, so daß die Streifen untereinander und mit den Stäben zusätzlich verrödelt werden müssen, um die Formbeständigkeit des Schalungsteils sicherzustellen.

Aus der DE-C-36 01 882 ist ein Verfahren zum Herstellen eines Schalungsteils mit offenem Boden bekannt, bei dem bereits eine vorgefertigte Schalungsplatte verwendet wird.

Die bekannte Schalungsplatte besteht aus einem Streifen aus einem mit Kunststoffolie beschrumpftem Gitterwerk aus Stahlstäben. Zum Herstellen beispielsweise einer Schalung für ein Streifenfundament mit offenem Boden muß für jede der Seitenwände der Schalung eine eigene Schalungsplatte verwendet werden. Die Schalungsplatten werden bei der Herstellung oder kurz vor Verwendung L-förmig abgewinkelt, so daß eine Standfläche zum Aufstellen der Schalungswandung auf dem Untergrund geschaffen wird. Trotzdem müssen die bekannten Schalungswände noch mit dem Untergrund und/oder miteinander verbunden werden, um die nötige Standfestigkeit der Schalung sicherzustellen. Darüber hinaus ist die Kunststoffolie nicht formstabil, obwohl sie durch das Aufschrumpfen das Gitterwerk wesentlich straffer überspannt als dies mit einer nur aufgelegten und festgeschweißten Kunststoffolie möglich wäre.

Der Erfindung liegt somit die Aufgabe zugrunde, ein kostengünstiges Verfahren zum Herstellen eines einfach und kostengünstig aufzustellenden Schalung zu schaffen.

Die Aufgabe wird durch die kennzeichnenden Merkmale des Anspruchs 1 gelöst.

Mit dem erfindungsgemäßen Verfahren kann auf einfache Weise und ohne zusätzliche Befestigungs- und Verspannungsarbeiten das gewünschte Schalungsteil durch einfaches Hochbiegen der Seitenwände hergestellt werden. Die zur Herstellung des Schalungsteils verwendete Schalungsplatte kann automatisiert hergestellt werden. Bei Bedarf kann die Schalungsplatte in flachem Zustand platzsparend transportiert werden und erst auf der Baustelle mit einfachen Handgriffen zum gewünschten Schalungsteil gebogen werden.

Von besonderem Vorteil ist die in Anspruch 2 beschriebene Verwendung von Waffel- und Schuppenblech als formstabiles Material. Diese Bleche wurden bislang beispielsweise zum Herstellen von rutschfesten Trittstufen im Industriebereich verwendet. Diese Bleche weisen eine geprägte Oberfläche auf, die an der einen Blechseite Ausnehmungen und an der anderen Blechseite Erhebungen zeigt. Im Falle von Schuppenblechen enthalten die Prägungen darüber hinaus Durchgangsöffnungen (etwa wie ein Reibeisen), die jedoch nicht so groß sind, daß Beton in merklichen Mengen hindurchtreten kann. Durch die Verwendung dieser geprägten Bleche wird an den Seitenflächen des fertiggegossenen Betonteiles eine kontrollierte Rauhigkeit erzielt, die eine gute Haftbrücke zum Angießen weiterer Betonteile darstellt.

Es ist jedoch auch möglich, gemäß Anspruch 3 ein Streckmetall, insbesondere ein feinmaschiges Streckgitter zu verwenden.

Normalerweise reicht es aus, die Querstäbe gemäß Anspruch 4 durch die Streifen des formstabilen Materials in ihrem vorbestimmten Abstand zu halten. Es ist jedoch möglich, gemäß Anspruch 5 die Querstäbe vor oder nach dem Anbringen der Streifen des formstabilen Materials durch Längsstäbe zu versteifen.

Gemäß Anspruch 6 können die Streifen entweder direkt mit den Querstäben verbunden werden, oder auf die Längsstäbe aufgebracht werden, die ihrerseits fest mit den Querstäben verbunden werden.

Die Längsstäbe werden gemäß Anspruch 7 bevorzugt an besonders beanspruchten Stellen, z.B. an einer Biegung, angeordnet, oder es wird, gemäß Anspruch 8, von vornherein ein Metallgitter verwendet.

Für die Verwendung als offene Schalung reicht es auch, wenn die Querstäbe gemäß Anspruch 9 in Bereichen außerhalb der Streifen gebogen werden.

Zum Herstellen einer umfangsseitig geschlossenen Schalung können Randbereiche der Streifen zusammen mit den Querstäben derart gebogen werden, daß sich Randbereiche zweier Schalungsteile bei Zusammensetzen zu einer geschlossenen Schalung überlappen, so daß weniger die Gefahr besteht, daß Beton an diesen Stellen austritt.

Ausführungsbeispiele der Erfindung werden nachfolgend anhand der Zeichnung näher erläutert. Es zeigen:
- **Fig. 1**: eine Draufsicht auf ein erstes Ausführungsbeispiel einer erfindungsgemäßen Schalungsplatte,
- **Fig. 2**: ein aus einem zweiten Ausführungsbeispiel der Erfindung hergestelltes Schalungsteil,
- **Fig. 3**: eine vergrößerte Schnittdarstellung entlang der Linie III-III aus Fig. 2, und
- **Fig. 4**: eine Draufsicht auf eine Schalung aus zwei erfindungsgemäßen Schalungsteilen.
- Fig. 5: eine Draufsicht auf ein weiteres Ausführungsbeispiel einer erfindungsgemäßen Schalungsplatte in einer Darstellung ähnlich Fig. 2.

Aus Fig. 1 ist eine erfindungsgemäße Schalungsplatte 1 ersichtlich, die eine Mehrzahl parallelliegender Querstäbe 2 aus Baustahl aufweist. Länge, Durchmesser und Abstand der Querstäbe 2 werden entsprechend den Abmessungen und Anforderungen der gewünschten Schalung ausgewählt. Die jeweils miteinander fluchtenden, freien Enden der Querstäbe 2 sind auf beiden Seiten mit jeweils einem Streifen 3 aus einem formstabilen Waffelblech miteinander verbunden, wobei die zwischen den Streifen 3 liegenden Bereiche der Querstäbe 2 unbedeckt bleiben. Die Breite und Länge der Streifen 3 entspricht etwa den Abmessungen der Seitenwände des gewünschten Schalungsteils.

Fig. 2 zeigt ein weiteres Ausführungsbeispiel einer Schalungsplatte 1', die bereits in ein U-förmiges Schalungsteil gebogen wurde, wie sie beispielsweise für ein Balken- oder Streifenfundament verwendet werden. Die Schalungsplatte 1' wurde derart gebogen, daß die Streifen 3' sich im Bereich der Seitenwände befinden, während der unbedeckte Bereich der Querstäbe 2' als Boden auf einem Untergrund aufsteht. Gegebenenfalls können die Stirnseiten durch übliche Schalungsmittel verschlossen werden.

Die Streifen 3' bestehen, wie auch Fig. 3 zeigt, aus einem Schuppenblech, das an die nach innen weisenden Seiten der Querstäbe 2' angeschweißt wurde. Die Streifen 3' aus Schuppenblech erstrecken sich von den freien Enden der Querstäbe 2' bis in den Bereich der Biegung. An der Außenseite der Querstäbe 2' sind Längsstäbe 4 angeschweißt. Im dargestellten Ausführungsbeispiel sind pro Seitenwand zwei Längsstäbe vorgesehen, und zwar verbindet einer der Längsstäbe 4 die Querstäbe 2' im Bereich ihrer freien Enden und der andere der Längsstäbe 4 den Bereich nahe der Biegung. Es ist jedoch auch möglich, weitere Längsstäbe 4 oder von vornherein ein Metallgitter zu verwenden (vergl. auch Fig. 5).

Wie Fig. 3 zeigt, sind die Streifen 3' aus Schuppenblech bei 5 mit den Querstäben 2' verschweißt und derart angeordnet, daß die aus der Ebene des Streifens 3' heraustretenden Schuppen 6 in das Innere der Schalung gerichtet sind.

In Fig. 4 ist eine weitere Verwendungsmöglichkeit der erfindungsgemäßen Schalungsplatte für eine in Umfangsrichtung geschlossene Schalung ersichtlich, für die sowohl die Schalungsplatte 1 (wie dargestellt) als auch die Schalungsplatte 1' verwendet werden kann. Für diese Schalung werden zwei in ihren Abmessungen aneinander angepaßte Schalungsplatten 1 zu jeweils einem U-förmigen Schalungsteil gebogen und um 90° gegeneinander versetzt ineinandergestellt, so daß jeweils ein Streifen 3 der ersten Schalungsplatte 1 den unbedeckten Bereich der Querstäbe 2 der anderen Schalungsplatte 1 überdeckt. Für diesen Anwendungszweck werden die Schalungsplatten 1 zweckmäßigerweise derart gebogen, daß jeder der den unbedeckten Bereichen der Querstäbe 2 anliegende Rand des Streifens 3 leicht abgewinkelt wird, so daß sich die Streifen 3 beim Ineinanderstellen der gebogenen Schalungsplatten 1 gegenseitig in den Ecken überlappen, so daß dort kein Beton austreten kann.

Fig. 5 zeigt eine weitere Schalungsplatte 10, deren Querstäbe 12 zusammen mit Längsstäben 14 ein regelmäßiges Metallgitter bilden. Die Streifen 13 entsprechen den Streifen der vorangegangenen Ausführungsbeispiele und sind direkt mit den Querstäben 12 des Metallgitters verbunden. Die Schaltungsplatte 10 wurde derart gebogen, daß die Längsstäbe 14 nach außen weisen. Als Metallgitter kann auch eine herkömmliche Baustahlmatte verwendet werden.

Die Herstellung der Schalungsplatte bzw. des Schalungsteils erfolgt bevorzugt automatisch, wobei die gewünschte Anzahl von Querstäben in paralleler Ausrichtung einer Schweißvorrichtung zugeführt werden, in der die Streifen aus formstabilem Material aufgeschweißt, aufgepunktet oder sonstwie aufgebracht werden. Nach oder vor dem Aufbringen der Streifen werden die Querstäbe in der gewünschten Länge geschnitten. Anschließend werden die Querstäbe, gegebenenfalls zusammen mit dem unteren Rand der Streifen gebogen, so daß ein U-förmiges Schalungsteil entsteht.

Die Längsstäbe können vor oder nach den Streifen auf die Querstäbe aufgeschweißt werden. Bei Verwendung eines Metallgitters wird dieses zunächst vorgefertigt und erst anschließend mit den Streifen verbunden. Dabei werden die Streifen bevorzugt direkt auf die Querstäbe aufgeschweißt. Es ist jedoch auch möglich, die Streifen auf die Längsstäbe zu schweißen, so daß ihre Verbindung mit den Querstäben über die Längsstäbe erfolgt.

In Abwandlung der beschriebenen und gezeichneten Ausführungsbeispiele können die anhand der einzelnen Figuren gezeigten Einzelheiten untereinander ausgetauscht werden. So kann beispielsweise auch der Streifen im Ausführungsbeispiel nach den Fig. 2 oder 5 in der in Fig. 4 gezeichneten Weise abgewinkelt sein. Statt des Waffel- oder des Schuppenblechs kann für die Streifen auch ein Streckmetall, insbesondere ein handelsübliches, feinmaschiges Streckgitter, oder irgendein anderes geeignetes, formstabiles Material eingesetzt werden. Die Anzahl der Quer- oder Längsstäbe kann gegenüber der zeichnerischen Darstellung erhöht bzw. verringert werden. Werden dünnere Querstäbe verwendet, so kann das Schalungsteil gegebenenfalls auch direkt auf der Baustelle gebogen werden.

## Patentansprüche

1. Verfahren zum Herstellen eines Schalungsteils (1, 1', 10) mit einem offenen Boden und Seitenwänden, insbesondere für eine Balken- oder Streifenfundamentschalung, wobei auf eine Mehrzahl paralleler, biegbarer Querstäbe (2, 2', 12), die sich quer über den Bereich der Seitenwände und des Bodens erstrecken, Streifen (3, 3', 13) eines formstabilen Materials befestigt werden, **dadurch gekennzeichnet**, daß zunächst eine Schalungsplatte dadurch hergestellt wird, daß die Querstäbe (2, 2', 12) in ungebogenem Zustand parallel zueinander ausgerichtet werden und die Streifen (3, 3', 13) mit den Querstäben (2, 2', 12) fest verbunden werden, und daß danach die Schalungsplatte durch Biegen der Querstäbe (2, 2', 12) in die Form des Schalungsteils (1, 1', 10) gebogen wird.

2. Verfahren nach Anspruch 1, dadurch gekennzeichnet, daß als formstabiles Material Waffel- oder Schuppenblech verwendet wird.

3. Verfahren nach Anspruch 1, **dadurch gekennzeichnet**, daß als formstabiles Material ein Streckmetall, insbesondere ein feinmaschiges Streckgitter, verwendet wird.

4. Verfahren nach einem der Ansprüche 1 bis 3, **dadurch gekennzeichnet**, daß die Querstäbe (2, 2') durch die Streifen (3, 3') in ihrem vorbestimmten Abstand zueinander gehalten werden.

5. Verfahren nach einem der Ansprüche 1 bis 4, **dadurch gekennzeichnet**, daß mit den Querstäben (2', 12) Längsstäbe (4, 14) fest verbunden werden.

6. Verfahren nach Anspruch 5, **dadurch gekennzeichnet**, daß die Steifen (3', 13) mit den Querstäben (2', 12) entweder direkt oder über die Längsstäbe (4, 14) verbunden werden.

7. Verfahren nach Anspruch 5 oder 6, **dadurch gekennzeichnet**, daß jeweils ein Längsstab (4, 14) im Bereich einer Biegung der Querstäbe (2', 12) angeordnet wird.

8. Verfahren nach einem der Ansprücue 5 bis 7, **dadurch gekennzeichnet**, daß die Quer- und Längsstäbe (2', 12, 4, 14) in Form eines Gitters miteinander verbunden werden.

9. Verfahren nach einem der Ansprüche 1 bis 8, **dadurch gekennzeichnet**, daß die Querstäbe (2', 12) außerhalb des Streifens (3', 13) zum Schaltungsteil (1', 10) gebogen werden.

10. Verfahren nach einem der Ansprüche 1 bis 8, **dadurch gekennzeichnet**, daß die Querstäbe (2) zusammen mit Randbereichen der Streifen (3) zum Schalungsteil (1) gebogen werden.

## Claims

1. Method for producing a shuttering part (1, 1', 10) having an open base and side walls, in particular for a girder shuttering or strip-foundation shuttering, strips (3, 3', 13) of a dimensionally stable material being fastened on a plurality of parallel transverse bars (2, 2', 12) which can be bent and extend transversely over the region of the side walls and of the base, characterised in that first of all a shuttering board is produced by the transverse bars (2, 2', 12) in the non-bent state being aligned parallel to one another and the strips (3, 3', 13) being fixedly connected to the transverse bars (2, 2', 12), and in that, by bending the transverse bars (2, 2', 12), the shuttering board is then bent into the shape of the shuttering part (1, 1', 10).

2. Method according to Claim 1, characterised in that goffered plate or imbricated plate are used as the dimensionally stable material.

3. Method according to Claim 1, characterised in that an expanded metal mesh, in particular a fine-meshed expanded lattice, is used as the dimensionally stable material.

4. Method according to one of Claims 1 to 3, characterised in that the transverse bars (2, 2') are kept at their predetermined distance from one another by the strips (3, 3').

5. Method according to one of Claims 1 to 4, characterised in that longitudinal bars (4, 14) are fixedly connected to the transverse bars (2', 12).

6. Method according to Claim 5, characterised in that the strips (3', 13) are connected to the transverse bars (2', 12) either directly or via the longitudinal bars (4, 14).

7. Method according to Claim 5 or 6, characterised in that in each case one longitudinal bar (4, 14) is arranged in the region of a bend of the transverse bars (2', 12).

8. Method according to one of Claims 5 to 7, characterised in that the transverse bars and longitudinal bars (2', 12, 4, 14) are connected to one another in the form of a lattice.

9. Method according to one of Claims 1 to 8, characterised in that the transverse bars (2', 12) are bent outside the strip (3', 13) to form the shuttering part (1', 10).

10. Method according to one of Claims 1 to 8, characterised in that the transverse bars (2) are bent, together with edge regions of the strips (3), to form the shuttering part (1).

## Revendications

1. Procédé pour la fabrication d'une pièce de coffrage (1, 1', 10) avec un fond ouvert et des parois latérales, en particulier pour un coffrage de poutres ou de semelle filante, dans lequel des bandes (3, 3', 13) en matériau indéformable sont fixées sur plusieurs barres transversales pliables parallèles (2, 2', 12) qui s'étendent en travers de la zone des parois latérales et du fond, caractérisé en ce qu'un panneau de coffrage est tout d'abord construit, en ce que les barres transversales (2, 2', 12) sont disposées parallèlement entre elles dans un état non cintré et les bandes (3, 3', 13) sont fermement fixées aux barres transversales (2, 2', 12), et en ce qu'ensuite le panneau de coffrage est cintré par les courbures des barres transversales (2, 2', 12) dans la forme de la pièce de coffrage (1, 1', 10).

2. Procédé selon la revendication 1, caractérisé en ce que le matériau indéformable utilisé est de la tôle gaufrée ou semi-perforée.

3. Procédé selon la revendication 1, caractérisé en ce que le matériau indéformable utilisé est un métal déployé, en particulier un métal déployé à mailles fines.

4. Procédé selon l'une quelconque des revendications 1 à 3, caractérisé en ce que l'écartement entre les barres transversales (2, 2') est maintenu à une valeur prédéfinie par les bandes (3, 3').

5. Procédé selon l'une quelconque des revendications 1 à 4, caractérisé en ce que des barres longitudinales (4, 14) sont solidement fixées aux barres transversales (2', 12).

6. Procédé selon la revendication 5, caractérisé en ce que les bandes ( 3', 13 ) sont fixées aux barres transversales (2', 12) soit directement, soit par l'intermédiaire des barres longitudinales (4, 14).

7. Procédé selon la revendication 5 ou 6, caractérisé en ce qu'une barre longitudinale (4, 14) est disposée dans la zone coudée des barres transversales (2', 12).

8. Procédé selon l'une quelconque des revendications 5 à 7, caractérisé en ce que les barres transversales et longitudinales (2', 12, 4, 14) sont rattachées entre elles pour former une grille.

9. Procédé selon l'une quelconque des revendications 1 à 8, caractérisé en ce que les barres transversales (2', 12) sont cintrées à l'extérieur de la bande (3', 13) vers la partie de coffrage (1', 10).

10. Procédé selon l'une quelconque des revendications 1 à 8, caractérisé en ce que les barres transversales (2) sont recourbées conjointement avec les zones marginales des bandes (3) vers la partie de coffrage (1).
